# EUROPÄISCHE PATENTSCHRIFT

(11) **EP 3 244 130 B1**
(45) Veröffentlichungstag und Bekanntmachung des Hinweises auf die Patenterteilung: **02.12.2020**
(21) Anmeldenummer: 17169620.6
(22) Anmeldetag: 05.05.2017
(51) Int. Cl.: F23M 20/00, F01N 13/16, F01N 1/06

(54) **ABGASSCHALLDÄMPFER FÜR EINE ABGASLEITUNG, INSBESONDERE FÜR EINE AUS EINEM ÖLBEFEUERTEN KESSEL AUSTRETENDE ABGASLEITUNG**
EXHAUST SILENCER FOR AN EXHAUST GAS CONDUIT, IN PARTICULAR FOR AN EXHAUST GAS CONDUIT EXITING FROM AN OIL FIRED BOILER
SILENCIEUX D'ÉCHAPPEMENT POUR UNE CONDUITE D'ÉCHAPPEMENT, EN PARTICULIER POUR UNE CONDUITE D'ÉCHAPPEMENT SORTANT D'UNE CHAUDIÈRE À COMBUSTIBLE LIQUIDE

(30) Priorität: 13.05.2016 DE 102016108957
(43) Veröffentlichungstag der Anmeldung: 15.11.2017
(73) Patentinhaber: BDR Thermea Group BV, 7332 BD Apeldoorn (NL)
(72) Erfinder: Viets, Sebastian, 21614 Buxtehude (DE); Gutzeit, Wilfried, 26160 Bad Zwischenahn (DE)
(74) Vertreter: Jabbusch, Matthias

(56) Entgegenhaltungen:
- EP-A2- 1 160 424
- DE-A1- 2 259 539
- DE-A1- 3 526 609
- DE-A1- 3 729 219
- DE-A1- 19 818 415
- DE-A1-102011 108 059
- DE-A1-102012 019 318
- DE-U1-202009 009 777
- US-A- 5 052 513
- US-A1- 2015 204 280

## Beschreibung

Die Erfindung betrifft einen Abgasschalldämpfer für eine Abgasleitung, insbesondere für eine aus einem ölbefeuerten Kessel austretende Abgasleitung, mit einer schalldämmenden Funktionskammer, die mit wenigstens einem Abgaseintritt und wenigstens einem Abgasaustritt abgasleitend verbunden ist.

Abgasschalldämpfer dieser Bauart sind in voneinander verschiedenen Ausführungen bekannt. Im Stand der Technik wird zwischen Absorptionsschalldämpfern und Reflexionsschalldämpfern unterschieden. Zum Erreichen einer breitbandigen Dämpfung werden im Stand der Technik beide Funktionsprinzipien in getrennten Funktionskammern innerhalb eines Abgasschalldämpfers vereinigt.

Bekannte Absorptionsschalldämpfer weisen dabei mindestens eine mit Schallschluckstoff gefüllte Absorptionskammer auf, die Absorptionskammer kann dabei über eine gelochte Wand an den Abgasstrom angekoppelt sein. Mit Hilfe analytischer Gleichungen werden Systeme ausgebildet, dabei werden z. B. Helmholtz-Resonatoren, Kammerschalldämpfer und Flächenresonatoren eingesetzt.

Die bekannten Abgasschalldämpfer sind somit kompliziert aufgebaut. So ist in der DE 35 26 609 A1 ein Abgasschalldämpfer mit verschiedenen Funktionskammern gezeigt. Diese sind über einen Schallleitkanal miteinander verbunden. Die DE 37 29 219 A1 zeigt dagegen einen Schalldämpfer für eine Brennkraftmaschine. Einstückige Abgasschalldämpfer sind in der DE 22 59 539 gezeigt. Dieses Dokument zeigt den Oberbegriff des Anspruchs 1.

Der Erfindung liegt die Aufgabe zugrunde, einen Abgasschalldämpfer der eingangs genannten Gattung aufzuzeigen, der sich trotz eines einfachen Aufbaus durch eine gute Schalldämpfung auszeichnet. Der einfachere Aufbau soll zu einer Kostenreduzierung und auch zu einer Bauraumoptimierung führen.

Diese Aufgabe ist erfindungsgemäß dadurch gelöst, dass zumindest eine zweite schalldämpfende Funktionskammer vorgesehen ist und beide Funktionskammern über wenigstens einen Schallleitkanal miteinander verbunden sind, wobei zumindest eine zweite schalldämmende Funktionskammer vorgesehen ist und beide Funktionskammern über wenigstens einen Schallleitkanal miteinander verbunden sind, wobei der Abgasschalldämpfer als einstückiges Gehäuse und aus Kunststoff hergestellt ist, die Funktionskammern sowie Schallleitkanäle jeweils glattwandig ausgebildet sind und wobei ein Schallleitkanal zum Verbinden der Funktionskammem dem Abgaseintritt zugeordnet ist und ein Schallleitkanal zum Verbinden der Funktionskammern dem Abgasaustritt zugeordnet ist und der dem Abgasaustritt zugeordnete Schallleitkanal eine geringere Weite als der dem Abgaseintritt zugeordnete Schallleitkanal hat.

Durch die erfindungsgemäß vorgesehene weitere Funktionskammer wird ein Gebilde von Funktionskammern ausgebildet, das auf das zu dämpfende Geräusch abstimmbar ist. Die Funktionskammern weisen dabei vorzugsweise keine ebenen Flächen und auch keine rechtwinkligen Grundformen auf. Durch die Verbindung der Funktionskammern über wenigstens einen Schallleitkanal wird vorteilhaft das Frequenzband erweitert, in dem der Schalldämpfer arbeitet.

Ein Schallleitkanal zum Verbinden der Funktionskammern ist nach der Erfindung dem Abgaseintritt zugeordnet sein. Hier führt der Schallleitkanal zu einer Verteilung der Hauptströmung des Abgases auf die zumindest zwei Funktionskammern.

Weiterhin ist nach der Erfindung ein Schallleitkanal zum Verbinden der Funktionskammern dem Abgasaustritt zugeordnet sein. Auch kurz vor dem Austritt des Abgases aus dem Schalldämpfer besteht dadurch noch einmal die Möglichkeit einer Schallwellenausbreitung in beide Kammern hinein.

Der dem Abgasaustritt zugeordnete Schallleitkanal hat dabei erfindungsgemäß eine geringere Weite als der dem Abgaseintritt zugeordnete Schallleitkanal haben. Der dem Abgasaustritt zugeordnete Schallleitkanal dient nicht der Verteilung des einströmenden Abgases, daher kann er kleiner dimensioniert sein. Schallwellen können sich an diesem kleiner dimensionierten Schallleitkanal abbauen, so dass ihre Dämpfung eintritt.

Nach der Erfindung ist vorgesehen, dass der Abgasschalldämpfer als einstückiges Gehäuse hergestellt ist. Der Abgasschalldämpfer besteht aus Gehäusewandungen, diese sind einstückig aus Kunststoff gefertigt sein. Das Einsetzten von Schallschluckstoffen ist nicht erforderlich, so dass insgesamt die Herstellung vereinfacht ist. Der Kunststoff kann unverstärkt sein, beispielsweise wird Polypropylen verwendet. Die Funktionskammern sowie Schalldämpfungskanäle sind nach der Erfindung glattwandig ausgebildet. Sie können dabei mit Rippen oder Sicken versteift werden.

Der erfindungsgemäße Abgasschalldämpfer kann so angeordnet werden, dass ein Ablauf von Kondensat ermöglicht ist. Es bilden sich dann keine Kondensatblasen. Strömungskanäle können mit Querschnitten ausgerüstet werden, die den Ablauf großer Mengen Wasser ermöglichen, beispielsweise bei Regen, ohne dass der Betrieb des Brenners gestört ist.

Der erfindungsgemäße Abgasschalldämpfer hat ein hohes Dämpfungsmaß im Frequenzbereich zwischen 50 Hz und 200 Hz. Dabei nutzt der erfindungsgemäße Abgasschalldämpfer die Funktion der Dämpfung durch Fluid-Struktur-Interaktion, bei der Eigenfrequenzen der Struktur einbezogen werden. Zugleich werden die Grundprinzipien Absorption und Reflexion kombiniert, um bei möglichst kompakter Bauweise ein großes Frequenzspektrum abzudecken und eine hohe Dämpfungsleistung zu erreichen.

Ausführungsbeispiele der Erfindung, aus denen sich weitere erfinderische Merkmale ergeben, sind in der Zeichnung dargestellt. Es zeigen:
- Figur 1:: eine schematische Ansicht eines ersten Ausführungsbeispiels eines erfindungsgemäßen Abgasschalldämpfers und
- Figur 2:: eine Schnittansicht eines zweiten Ausführungsbeispiels eines erfindungsgemäßen Abgasschalldämpfers.

Der Abgasschalldämpfer in den Figuren weist jeweils ein einstückiges Gehäuse 1 auf. Das Gehäuse 1 schließt eine erste Funktionskammer 2 und eine zweite Funktionskammer 3 ein.

In einander gegenüberliegenden Abschnitten weist das Gehäuse 1 des Abgasschalldämpfers jeweils einen Abgaseintritt 4 und einen Abgasaustritt 5 auf, die jeweils als Öffnungen ausgebildet sind. Im Bereich des Abgaseintritts 4 sind beide Funktionskammern 2, 3 aneinander gesetzt, zwischen ihnen ist ein breiter Schallleitkanal ausgebildet. Der Weg des Abgases entlang einer Hauptströmung ist in Figur 1 durch Pfeile 6 verdeutlicht. Abgas kann in beide Funktionskammern 2, 3 einströmen.

Zwischen beiden Funktionskammern 2, 3 ist im Bereich des Abgasaustritts 5 ein weiterer Schallleitkanal ausgebildet, der durch den Doppelpfeil 7 verdeutlicht ist. Dieser in Figur 1 schmalere Schallleitkanal kann beide Funktionskammern 2, 3 miteinander verbinden, er kann aber auch zwischen einer Funktionskammer 2 und dem Abgasaustritt 5 ausgebildet sein.

## Patentansprüche

1. Abgasschalldämpfer für eine aus einem ölbefeuerten Kessel austretende Abgasleitung, insbesondere für eine aus einem ölbefeuerten Kessel austretende Abgasleitung, mit einer schalldämmenden Funktionskammer (2), die mit wenigstens einem Abgaseintritt (4) und wenigstens einem Abgasaustritt (5) abgasleitend verbunden ist, wobei zumindest eine zweite schalldämmende Funktionskammer (3) vorgesehen ist und beide Funktionskammern (2, 3) über wenigstens einen Schallleitkanal miteinander verbunden sind, wobei der Abgasschalldämpfer als einstückiges Gehäuse und aus Kunststoff (1) hergestellt ist, die Funktionskammern (2, 3) sowie Schallleitkanäle jeweils glattwandig ausgebildet sind und wobei ein Schallleitkanal zum Verbinden der Funktionskammern (2, 3) dem Abgaseintritt (4) zugeordnet ist und ein Schallleitkanal zum Verbinden der Funktionskammern (2, 3) dem Abgasaustritt (5) zugeordnet ist, **dadurch gekennzeichnet, dass** der dem Abgasaustritt (5) zugeordnete Schallleitkanal eine geringere Weite als der dem Abgaseintritt (4) zugeordnete Schallleitkanal hat.

## Claims

1. An exhaust silencer for an exhaust gas conduit, particularly for an exhaust gas conduit exiting an oil-fired boiler, wherein said exhaust silencer comprises a sound-absorbing functional chamber (2) that is connected to at least one exhaust gas inlet (4) and at least one exhaust gas outlet (5) in an exhaust gas-conducting manner, wherein at least one second sound-absorbing functional chamber (3) is provided and both functional chambers (2, 3) are connected to one another via at least one sound conduction channel, wherein the exhaust silencer is realized in the form of an integral housing (1) and made of plastic, wherein the functional chambers (2, 3) and the sound conduction channels are respectively realized with smooth walls, and wherein one sound conduction channel for connecting the functional chambers (2, 3) is assigned to the exhaust gas inlet (4) and one sound conduction channel for connecting the functional chambers (2, 3) is assigned to the exhaust gas outlet (5), **characterized in that** the sound conduction channel assigned to the exhaust gas outlet (5) has a smaller width than the sound conduction channel assigned to the exhaust gas inlet (4).

## Revendications

1. Silencieux d'échappement pour une conduite d'échappement sortant d'une chaudière à combustible liquide, en particulier pour une conduite d'échappement sortant d'une chaudière à combustible liquide, avec une chambre fonctionnelle insonorisante (2), laquelle est reliée à au moins une entrée de gaz d'échappement (4) et à au moins une sortie de gaz d'échappement (5) de manière à conduire un gaz d'échappement, dans lequel il est prévu au moins une deuxième chambre fonctionnelle insonorisante (3) et les deux chambres fonctionnelles (2, 3) sont reliées entre elles par le biais d'au moins un canal de conduction acoustique, dans lequel le silencieux d'échappement est conçu comme un boîtier unitaire en plastique (1), les chambres fonctionnelles (2, 3) ainsi que les canaux de conduction acoustique sont respectivement conçus avec des parois lisses et dans lequel un canal de conduction acoustique destiné à relier les chambres fonctionnelles (2, 3) est attribué à l'entrée de gaz d'échappement (4) et un canal de conduction acoustique destiné à relier les chambres fonctionnelles (2, 3) est attribué à le sortie de gaz d'échappement (5), **caractérisé en ce que** le canal de conduction acoustique attribué à la sortie de gaz d'échappement (5) présente une plus petite largeur que le canal de conduction acoustique attribué à l'entrée de gaz d'échappement (4).
